# EUROPÄISCHE PATENTSCHRIFT

(11) **EP 2 523 263 B1**
(45) Veröffentlichungstag und Bekanntmachung des Hinweises auf die Patenterteilung: **26.12.2018**
(21) Anmeldenummer: 12002724.8
(22) Anmeldetag: 19.04.2012
(51) Int. Cl.: H01R 13/52

(54) **Elektrische Steckverbindung**
Electric plug connector
Fiche de raccordement électrique

(30) Priorität: 07.05.2011 DE 102011100883
(43) Veröffentlichungstag der Anmeldung: 14.11.2012
(73) Patentinhaber: Amphenol-Tuchel Electronics GmbH, 74080 Heilbronnn (DE)
(72) Erfinder: Grimm, Michael, 74821 Mosbach (DE); Wallner, Manfred, 74912 Kirchardt (DE)

(56) Entgegenhaltungen:
- EP-A2- 0 615 312
- WO-A1-95/24666
- US-A1- 2010 233 895

## Beschreibung

Die vorliegende Erfindung betrifft einen Stecker gemäß dem Oberbegriff von Anspruch 1 sowie eine elektrische Steckverbindung gemäß Anspruch 9.

Im Stand der Technik sind unterschiedliche elektrische Steckverbinderkonzepte bekannt, bei denen in der Regel ein männlicher Steckverbinder (Stecker) mit einem weiblichen Steckverbinder (Buchse) in elektrisch und mechanische Verbindung gebracht wird.

Je nach Anwendungsfall müssen die Steckverbinderpaare, somit der Stecker und/oder die Buchse gewissen Anforderungen genügen, insbesondere auch Anforderungen an Umwelteinflüsse.

Ein wesentliches Merkmal welches bei Steckverbindern, insbesondere bei mehrpoligen Steckverbindern, auftritt und insbesondere auch bei geschirmten Steckverbindern im Einsatz von schmutziger Umgebung ist, sind Vorrichtungen, welche Schmutz von den Steckverbinderpaaren abhalten. Beim Einsatz in schmutziger Umgebung werden daher unterschiedliche Dichtkonzepte verwendet, so dass die Kontaktkammern oder der Innenraum eines Steckverbinders von Schmutz oder Schmutzpartikeln frei bleiben.

In der Regel wird zwischen den Stecker und der Buchse eine Dichtebene und eine Dichtung angebracht, so dass beim Zusammenstecken der Steckverbinderpaare der eine Steckverbinder mit seiner Dichtebene auf die Dichtung des korrespondierenden Steckers (Buchse) aufliegt und mittels einer Verriegelung den Stecker dicht mit der Buchse verbindet. Solche gedichteten Steckverbinder werden je nach Grad der Dichtigkeit in EP-Schutzklassen eingeteilt.

Allerdings besteht zunehmend das Bedürfnis, die Steckverbinder nicht nur im gesteckten und/oder verriegelten Zustand gegenüber Umwelteinflüssen wie Schmutz, Staub oder sonstige störende Partikel abzudichten, sondern auch im nicht gesteckten, somit geöffneten Zustand.

Es besteht also im Stand der Technik das Bedürfnis, Steckverbinder so weiter zu entwickeln, dass diese auch im nicht gesteckten Zustand vor Schmutz geschützt bleiben.

Die Druckschrift EP 0 615 312 A2 zeigt einen Steckverbinder, mit einer im Steckverbinder hin- und her bewegbaren Schutzvorrichtung, die allerdings den Nachteil hat, dass durch Öffnungen in der Schutzvorrichtung Schmutz in den Kontaktaufnahmeraum gelangen kann.

Die Druckschrift US 2010/0233895 A1 zeigt eine alternative Ausführungsform, um Kontakte vor Schmutz im nicht gesteckten Zustand zu schützen. Allerdings ist hierbei nachteilig, dass der Steckverbinder komplex aufgebaut ist, keine kompakte Bauform aufweist und insbesondere Verschleißelemente vorhanden sind, die ihre Funktion nach und nach verlieren können oder jedenfalls selbst Abrieb zu erzeugen, der in den Aufnahmeraum gelangen kann.

Werden ungeschützte Steckverbinder eingesetzt, so kommt es in der Praxis häufig zu dem Fall, dass mit einem Werkzeug oder mit Hilfsmitteln Schmutz aus dem Steckverbinderaufnahmeraum oder dem Raum, in dem sich die Kontakte befinden, mittels dieser Werkzeuge beseitigt wird.

Hierbei werden die Kontakte beschädigt und der Steckverbinder ist nicht mehr funktionsfähig.

Darüber hinaus kann es zu weiteren Ausfällen oder Störungen kommen, wenn Schmutz in den Steckverbinderinnenraum gelangt.

Aufgabe der vorliegenden Erfindung ist es daher, einen Steckverbinder bereitzustellen, der vorbesagte Nachteile nicht aufweist und sowohl im gesteckten als auch im nicht gesteckten Zustand ausreichend Schutz gegen Schmutz oder Schmutzpartikel bietet.

Diese Aufgabe wird gelöst mit einem Stecker mit den Merkmalen gemäß Anspruch 1 und einer Steckverbindung mit den Merkmalen gemäß Anspruch 11.

Die Aufgabe der vorliegenden Erfindung wird gelöst durch eine Schutzvorrichtung, die entweder im Stecker oder der Buchse hin- und her bewegbar im Kontaktaufnahmeraum angeordnet ist und dabei die Kontakte, jedenfalls teilweise so umgibt, dass die Kontakte sowie der Kontaktaufnahmeraum gegen Schmutz geschützt sind und zwar sowohl im nicht gesteckten als auch im gesteckten Zustand.

Dies wird dadurch bewerkstelligt, dass die im Kontaktaufnahmeraum angeordnete Schutzvorrichtung in dieser beweglich und zwar hin- und her bewegbar angeordnet ist.

Die Schutzvorrichtung wird im Steckergehäuse an einer Feder, vorzugsweise an einer Schraubenfeder federgelagert hin- und her bewegbar angeordnet und zwar in Steckrichtung S hin- und her bewegbar.

Somit lässt sich die Schutzvorrichtung von einer im nicht gesteckten Zustand abdichtender Stellung in eine Stellung überführen, in dem der korrespondierende Gegenstecker, hier die Buchse, in den Stecker eingeschoben ist und diesen abdichtet.

Beim Übergang vom ungesteckten Zustand in den gesteckten Zustand wird die Schutzvorrichtung entgegen der Federkraft der Feder, vorzugsweise der Schraubenfeder, in den Kontaktaufnahmeraum hineingedrückt und zwar entlang von im Kontaktaufnahmeraum angeordneten Gleitlagern.

Die Schutzvorrichtung hat dabei ein stirnseitiges, den Kontaktaufnahmeraum abdichtendes Deckelelement, durch welches in einer vorteilhaften Ausführungsform die im Kontaktaufnahmeraum angeordneten Gleitlager hindurch tauchen können und zwar durch im Deckelelement angeordnete Öffnungen.

Die Schutzvorrichtung weist demnach auch Kontaktdurchgangsöffnungen für die Kontakte auf, durch die die Kontakte hindurch dringen können, wenn die Schutzvorrichtung im Kontaktaufnahmeraum hin- und her bewegt wird, sozusagen betätigt wird.

Wird daher die Schutzvorrichtung gegen die Federkraft in Steckrichtung S der Steckverbindung betätigt, in dem die Buchse in den Steckverbinder eingeführt wird, so wird die Schutzvorrichtung entlang des einen oder der mehreren angeordneten Gleitlager verschoben, wobei während des Betätigens und damit während des Verschiebens das Deckelelement mit seinen Dichtflächen sowohl den Kontaktaufnahmeraum als auch die Gleitdichtungen und vorzugsweise auch die Kontakte an ihren Außenflächen abdichtet.

In einer alternativen Ausführungsform können die Gleitlager auch so angeordnet sein, dass das Deckelelement bzw. die Schutzvorrichtung an dieser außen anliegend vorbei gleitet.

Jedenfalls ist sicher zu stellen, dass die Schutzvorrichtung über Dicht- und Gleitflächen verfügt, die sowohl die Kontakte gegenüber der Umgebung abdichten, als auch den Kontaktaufnahmeraum gegenüber der Umgebung.

In einer vorteilhaften Ausführungsform ist im Bereich des Kontaktaufnahmeraums mindestens ein mit Vorteil zwei Gleitlager als Lager für das Schutzelement ausgebildet, an dem das Schutzelement gleitend hin- und her bewegbar angeordnet ist.

Die Kontaktdurchgangsöffnungen der Schutzvorrichtung, welche im Deckelelement ausgebildet sind, weisen ebenfalls Anlageflächen auf, so dass die Kontakte während der Betätigung des Schutzelementes von diesem an den Mantelflächen der Kontakte abgedichtet werden und zwar sowohl im ungesteckten Zustand als auch während dem Übergang vom ungesteckten in den gesteckten Zustand.

Mit Vorteil wird eine im wesentlichen topfförmige Schutzvorrichtung, vorzugsweise eine der Innenkontur angepasste Form ausgebildete Schutzvorrichtung bereitgestellt, die über einen umlaufenden Mantel und ein Deckelelement verfügt.

So wird beispielsweise bei einem Rundsteckverbinder eine zylinderförmige und einseitig offene Schutzvorrichtung bereitgestellt, bei der die der offenen Seite gegenüberliegende Seite mit dem Deckelelement verschlossen ist.

Das Deckelelement weist wenigstens eine Lageröffnung für ein wenigstens erstes Gleitlager auf und zwar derart, dass das Gleitlager durch die Lageröffnung bei der Betätigung hindurch dringen kann und an dieser entlang bewegt werden kann.

Ferner sind die Innenflächen der Lageröffnungen der Schutzvorrichtung als Gleit- und Dichtflächen ausgebildet zur Abdichtung und zwar zur Abdichtung während der Betätigung der Schutzvorrichtung und zwar an den Außenflächen der Gleitlager.

Entsprechend der Anordnung der Gleitlager im Stecker können im korrespondierenden Gegenstecker, somit in der Buchse, Codierausnehmungen vorgesehen sein, in die die Gleitlager beim Stecken von der Steckverbindung, somit von dem Stecker und der Buchse in die Codierausnehmungen eintauchen können.

Hierdurch wird gewährleistet, dass die Gleitlager im Stecker gleichzeitig Codierrippen darstellen, die in die Codierausnehmungen der Buchse eintauchen und somit ein fehlerhaftes Stecken der Steckverbindung vermeiden.

Weitere Vorteile, Ziele und Einzelheiten der Erfindung ergeben sich aus der Beschreibung eines Ausführungsbeispiels anhand der Zeichnungen. In der Zeichnung zeigt:
Fig. 1 zeigt eine perspektivische Ansicht eines erfindungsgemäßen Steckers;
Fig. 2 zeigt eine Steckverbinderbuchse, welche mit dem erfindungsgemäßen Stecker gemäß Fig. 1 steckbar ist;
Fig. 3 zeigt eine erfindungsgemäße Schutzvorrichtung in einer Ansicht von oben und unten;
Fig. 4 zeigt eine Schnittansicht durch eine erfindungsgemäße Steckverbindung mit einem Stecker und einer Buchse im nicht gesteckten Zustand;
Fig. 5 zeigt eine Schnittansicht ähnlich Fig. 4, jedoch im gesteckten Zustand.

In Fig. 1 ist ein Stecker 2 in perspektivischer Ansicht dargestellt. Der Stecker 2 umfasst ein Steckergehäuse 21. In diesem Ausführungsbeispiel ist der Stecker 2 als ein Rundsteckverbinder dargestellt, mit einem im wesentlichen zylinderförmigen Steckergehäuse 21.

Wie in Fig. 4 und Fig. 5 ersichtlich, befindet sich im Steckergehäuse 21 ein Kontaktträger 22, in dem Kontakte 20 angeordnet sind, die auch mit ihren stirnseitigen Enden in Fig. 1 dargestellt sind.

Im vorderen Bereich des Steckers 2 befindet sich ein Kontaktaufnahmeraum 25, in welche die Kontakte 20 zumindest teilweise hineinragen.

Wie in Fig. 1 ferner ersichtlich ist, befindet sich im Kontaktaufnahmeraum 25 die erfindungsgemäße Schutzvorrichtung 40 eingesetzt, wie sie in Fig. 3 in einer Ober- und Unteransicht dargestellt ist.

Die Fig. 3 zeigt ferner den prinzipiellen Aufbau einer erfindungsgemäßen Schutzvorrichtung 40.

Die Schutzvorrichtung 40 ist in dem vorliegenden Ausführungsbeispiel als eine im wesentlichen zylinder- bzw. topfförmige Schutzvorrichtung ausgebildet. Neben dem Mantel 44 befindet sich an der Oberseite in der oberen Ansicht der Fig. 3 ein Deckelelement 43, welchen den zylinderförmigen Mantel 44 an einer Seite verschließt.

Die dem Deckelelement 43 gegenüberliegende Seite ist, wie in Fig. 3 in der Unteransicht dargestellt, offen, so dass, wie zuvor beschrieben, eine topfförmige Gestalt der Schutzvorrichtung 40 geben ist. In dem Deckelelement 43 befinden sich jeweils zwei Lageröffnungen 45, für die in Fig. 1 dargestellten Gleitlager 24. Neben den Lageröffnungen 45 bzw. zwischen denen diesen angeordnet, befinden sich Kontaktdurchgangsöffnungen 42 für Kontakte 20. Diese können auch an anderen Stellen des Deckelelementes 43 und zwar an den Kontaktpositionen eines Steckers je nach Kontaktanordnung eingebracht sein.

Die Lageröffnungen 45 verfügen über Gleit- und Dichtflächen 46, an denen die Gleitlager 24 berührend anliegen und an denen entlang die Schutzvorrichtung 40 bewegt werden kann.

Fig. 2 zeigt eine Buchse 3 die steckbar mit dem Stecker 2, gemäß Fig. 1, ausgebildet ist.

Die Buchse 3 verfügt über ein Buchsengehäuse 31, in dem ein Kontaktträger 32 angeordnet ist, in dem Buchsenkontakte 30 eingebracht sind. Sowohl der Stecker 2 als auch die Buchse 3 verfügen je über einen Kabelausgang 23 bzw. 33 an der der Steckseite gegenüberliegenden Seite des Steckers 2 bzw. der Buchse 3.

Am Kontaktträger 32 sind Codierausnehmungen 34 angebracht.

Beim Zusammenstecken von Stecker 2 und Buchse 3 können die Gleitlager 24, welche in ihrer Form korrespondierend zu den Codierausnehmungen 34 ausgebildet sind, in diese eintauchen beim Zusammenstecken von Stecker 2 und Buchse 3.

In Fig. 4 deutlich erkennbar sind die Kontakte 20, die sich in den Kontaktaufnahmeraum 25 erstrecken von der Schutzvorrichtung 40 umschlossen und dichten somit den Kontaktaufnahmeraum im nicht gesteckten Zustand ab.

Ferner ist zu erkennen, dass die Schutzvorrichtung 40 federgelagert ist und zwar an einer Spiralfeder 41.

In einer vorteilhaften Ausführungsform ist die Schutzvorrichtung 40 gegen einen am Steckergehäuse 21 ausgebildeten, umlaufenden Kragen 27 federgelagert eingespannt.

Die Steckverbindung kann von der, wie in Fig. 4 dargestellten nicht gesteckten Position, in die in Fig. 5 dargestellte gesteckte Position übergeführt werden. Hierbei tauchen die Kontakte 20 in die Buchsenkontakte 30 ein, während sich die Schutzvorrichtung 40 entlang der Gleitlager 24 verschiebt und zwar so lange, bis die in Fig. 5 vollständig gesteckte Position erreicht ist.

Hierbei ist auch ersichtlich, wie die Spiralfeder 41 nun in ihrer komprimierten Form abgebildet ist.

Wird der Stecker 2 und die Buchse 3, somit die Steckverbindung, wieder getrennt, somit von der in Fig. 5 dargestellten Position in eine wie in Fig. 4 dargestellt Position überführt, ist der zuvor beschriebene Prozess reversibel und läuft dementsprechend in umgekehrter Reihenfolge ab.

Hierdurch wird während, vor und nach jedem Steckvorgang gewährleistet, dass kein Schmutz in den Kontaktaufnahmeraum bzw. an die Kontaktflächen gelangen kann und eine Funktionsfähigkeit des Steckverbinders gewährleistet ist.

Das zuvor beschriebene Ausführungsbeispiel ist nur exemplarisch, nicht abschließend zu verstehen. Somit können auch andere Steckverbinderformen und andere Kontaktanordnungen entsprechend der Idee der vorliegenden Erfindung ausgebildet sein.

### Bezugszeichenliste

### Elektrische Steckverbindung

- 2: Stecker
- 3: Buchse
- 20: Kontakte
- 21: Steckergehäuse
- 22: Steckerkontaktträger
- 23: Kabelausgang
- 24: Gleitlager
- 25: Kontaktaufnahmeraum
- 27: Kragen
- 30: Buchsenkontakte
- 31: Buchsengehäuse
- 32: Buchsenkontaktträger
- 33: Kabelausgang
- 34: Codierausnehmungen
- 40: Schutzvorrichtung
- 41: Spiralfeder
- 42: Kontaktdurchgangsöffnungen
- 43: Decketelement
- 44: Mantel
- 45: Lageröffnungen
- 46: Gleit- und Dichtflächen

## Patentansprüche

1. Stecker (2) zur Herstellung einer elektrischen Steckverbindung umfassend ein Steckergehäuse (21) mit einem im Steckergehäuse (21) angeordneten Kontaktträger (22) und mit im Kontaktträger (22) angeordneten Kontakten (20), die teilweise aus dem Kontaktträger (22) hervorstehen und in einen vom Steckergehäuse (21) ausgebildeten Kontaktaufnahmeraum (25) hineinragen und dass eine im Kontaktaufnahmeraum (25) hin- und her bewegbare Schutzvorrichtung (40) angeordnet ist, wobei die Schutzvorrichtung (40) zum Schutz der Kontakte (20) und des Kontaktaufnahmeraums (25) gegen Schmutz angeordnet ist, wobei die Schutzvorrichtung (40) über ein stirnseitiges, den Kontaktaufnahmeraum (25) abdichtendes Deckelelement (43) mit Kontaktdurchgangsöffnungen verfügt, **dadurch gekennzeichnet, dass** die Kontaktdurchgangsöffnungen Anlageflächen aufweisen, so dass die Kontakte (20) während der Betätigung der Schutzvorrichtung (40) von dieser an den Mantelflächen der Kontakte (20) abgedichtet werden und zwar sowohl im ungesteckten Zustand als auch während der Betätigung vom ungesteckten in den gesteckten Zustand.

2. Stecker (2) gemäß Anspruch 1, **dadurch gekennzeichnet, dass** die Schutzvorrichtung (40) im Steckergehäuse (21) an einer Feder (41) federgelagert hin- und her bewegbar angeordnet ist und zwar entgegen der Steckrichtung S.

3. Stecker (2) gemäß einem der vorhergehenden Ansprüche, **dadurch gekennzeichnet, dass** die Feder (41) eine Spiralfeder darstellt.

4. Stecker (2) gemäß einem der vorhergehenden Ansprüche, **dadurch gekennzeichnet, dass** die Schutzvorrichtung (40) über Kontaktdurchgangsöffnungen (42) für die Kontakte (20) verfügt.

5. Stecker (2) gemäß einem der vorhergehenden Ansprüche, **dadurch gekennzeichnet, dass** im Bereich des Kontaktaufnahmeraums (25) mindestens ein Gleitlager (24) als Lager für das Schutzelement (40) ausgebildet ist, an dem das Schutzelement (40) entlang hin- und her bewegbar gelagert ist.

6. Stecker (2) gemäß einem der vorhergehenden Ansprüche, **dadurch gekennzeichnet, dass** die Schutzvorrichtung (40) als eine im wesentlichen zylinderförmige und einseitig offene Schutzvorrichtung (40) ausgebildet ist mit einem die der offenen Seite gegenüberliegenden Seite verschließenden Deckelelementes (43).

7. Stecker (2) gemäß einem der vorhergehenden Ansprüche, **dadurch gekennzeichnet, dass** das Deckelelement (43) über wenigstens eine Lageröffnung (45) verfügt, so dass das wenigstens eine Gleitlager (24) durch die Lageröffnung (45) beim Betätigen der Schutzvorrichtung hindurch dringen kann.

8. Stecker (2) gemäß einem der vorhergehenden Ansprüche, **dadurch gekennzeichnet, dass** die wenigstens eine Lageröffnung (45) über Gleit- und Dichtflächen (46) zur Abdichtung während des Betätigens des Dichtelementes verfügt und zwar an den Außenflächen der Gleitlager (24).

9. Steckverbindung umfassend ein Stecker (2) gemäß einem der vorhergehenden Ansprüche, sowie eine mit dem Stecker (2) steckbare Buchse (3).

## Claims

1. Plug (2) for establishing an electrical plug-in connection, comprising a plug housing (21) having a contact carrier (22) which is arranged in the plug housing (21) and having contacts (20) which are arranged in the contact carrier (22) and project partially out of the contact carrier (22) and protrude into a contact receiving space (25) which is formed by the plug housing (21), and that a protection apparatus (40) which can be moved back and forth is arranged in the contact receiving space (25), wherein the protection apparatus (40) is provided for protecting the contacts (20) and the contact receiving space (25) from dirt, wherein the protection apparatus (40) has an end-side cover element (43) which seals off the contact receiving space (25) and has contact passage openings, **characterized in that** the contact passage openings have bearing faces, so that the contacts (20), during operation of the protection apparatus (40), are sealed off by the said protection apparatus at the casing surfaces of the contacts (20), specifically both in the uninserted state and also during operation from the uninserted state to the inserted state.

2. Plug (2) according to Claim 1, **characterized in that** the protection apparatus (40) is arranged such that it can move back and forth in the plug housing (21) in a spring-mounted manner on a spring (41), specifically against the insertion direction S.

3. Plug (2) according to either of the preceding claims, **characterized in that** the spring (41) constitutes a helical spring.

4. Plug (2) according to one of the preceding claims, **characterized in that** the protection apparatus (40) has contact passage openings (42) for the contacts (20).

5. Plug (2) according to one of the preceding claims, **characterized in that** at least one sliding bearing (24) is formed in the region of the contact receiving space (25) as a bearing for the protection element (40), the protection element (40) being mounted such that it can move back and forth along the said sliding bearing.

6. Plug (2) according to one of the preceding claims, **characterized in that** the protection apparatus (40) is in the form of a substantially cylindrical protection apparatus (40) which is open on one side and has a cover element (43) which closes that side which is situated opposite the open side.

7. Plug (2) according to one of the preceding claims, **characterized in that** the cover element (43) has at least one bearing opening (45), so that the at least one sliding bearing (24) can pass through the bearing opening (45) when the protection apparatus is operated.

8. Plug (2) according to one of the preceding claims, **characterized in that** the at least one bearing opening (45) has sliding and sealing faces (46) for providing sealing during operation of the sealing element, specifically at the outer faces of the sliding bearing (24).

9. Plug-in connection comprising a plug (2) according to one of the preceding claims and a socket (3) which can be plug-connected with the plug (2).

## Revendications

1. Fiche (2) pour la réalisation d'un raccordement électrique à fiche comprenant un boîtier de fiche (21) avec un porte-contacts (22) disposé dans le boîtier de fiche (21) et avec des contacts (20) disposés dans le porte-contacts (22), qui sont en partie saillants hors du porte-contacts (22) et qui pénètrent dans une chambre de logement des contacts (25) formée par le boîtier de fiche (21) et qu'un dispositif de protection (40) déplaçable en va-et-vient est disposé dans la chambre de logement des contacts (25), dans laquelle le dispositif de protection (40) est disposé en vue de la protection des contacts (20) et de la chambre de logement des contacts (25) contre l'encrassement, dans laquelle le dispositif de protection (40) est doté d'un élément de couvercle frontal (43) avec des ouvertures de passage des contacts et fermant hermétiquement la chambre de logement des contacts (25), **caractérisée en ce que** les ouvertures de passage des contacts présentent des faces d'appui, de telle manière que les contacts (20) soient, pendant l'actionnement du dispositif de protection (40), rendus étanches par ce dernier sur les faces latérales des contacts (20), notamment aussi bien dans l'état non engagé que pendant l'actionnement de l'état non engagé à l'état engagé.

2. Fiche (2) selon la revendication 1, **caractérisée en ce que** le dispositif de protection (40) est disposé de façon déplaçable en va-et-vient dans le boîtier de fiche (21) en étant monté élastiquement sur un ressort (41), notamment à l'encontre de la direction d'enfichage S.

3. Fiche (2) selon l'une quelconque des revendications précédentes, **caractérisée en ce que** le ressort (41) représente un ressort hélicoïdal.

4. Fiche (2) selon l'une quelconque des revendications précédentes, **caractérisée en ce que** le dispositif de protection (40) est muni d'ouvertures de passage des contacts (42) pour les contacts (20).

5. Fiche (2) selon l'une quelconque des revendications précédentes, **caractérisée en ce qu'**au moins un palier lisse (24) est formé dans la région de la chambre de logement des contacts (25) en tant que palier pour l'élément de protection (40), le long duquel l'élément de protection (40) est monté de façon déplaçable en va-et-vient.

6. Fiche (2) selon l'une quelconque des revendications précédentes, **caractérisée en ce que** le dispositif de protection (40) est réalisé sous la forme d'un dispositif de protection (40) essentiellement cylindrique et ouvert d'un côté avec un élément de couvercle (43) fermant le côté opposé au côté ouvert.

7. Fiche (2) selon l'une quelconque des revendications précédentes, **caractérisée en ce que** l'élément de couvercle (43) est muni d'au moins une ouverture de palier (45), de telle manière que ledit au moins un palier lisse (24) puisse pénétrer à travers l'ouverture de palier (45) lors de l'actionnement du dispositif de protection.

8. Fiche (2) selon l'une quelconque des revendications précédentes, **caractérisée en ce que** ladite au moins une ouverture de palier (45) est munie de faces de glissement et d'étanchéité (46) pour assurer l'étanchéité pendant l'actionnement de l'élément d'étanchéité notamment sur les faces extérieures des paliers lisses (24).

9. Raccordement à fiche comprenant une fiche (2) selon l'une quelconque des revendications précédentes, ainsi qu'une prise (3) enfichable avec la fiche (2).
